# EUROPÄISCHE PATENTSCHRIFT

(11) **EP 0 022 535 B1**
(45) Veröffentlichungstag und Bekanntmachung des Hinweises auf die Patenterteilung: **16.02.1983**
(21) Anmeldenummer: 80103855.5
(22) Anmeldetag: 07.07.1980
(51) Int. Cl.: H01H 33/16

(54) **Hochspannungs-Leistungsschalter**
High voltage circuit breaker
Disjoncteur haute-tension

(30) Priorität: 16.07.1979 DE 2928694; 02.06.1980 DE 3020841
(43) Veröffentlichungstag der Anmeldung: 21.01.1981
(73) Patentinhaber: Licentia Patent-Verwaltungs-GmbH, 60596 Frankfurt (DE)
(72) Erfinder: Hoffmann, Dietrich, D-3500 Kassel-Ki (DE); Kriechbaum, Karl, Dr., D-3500 Kassel (DE); Kubetzek, Lothar, D-3500 Kassel-Be. (DE)
(74) Vertreter: Lertes, Kurt, Dr.

## Beschreibung

Die Erfindung betrifft einen Hochspannungs-Leistungsschalter gemäß dem Oberbegriff des Anspruches 1.

Bei elektrischen Leistungsschaltern für sehr hohe Betriebsspannungen ist es bekannt, die vor allem beim Einschalten langer unbelasteter Leitungen entstehenden Überspannungen durch den Einsatz von Dämpfungswiderständen zu verringern. Die Dämpfungswiderstände liegen dabei parallel zu den Hauptschaltstrecken. Beim Einschalten werden die Dämpfungswiderstände (Einschalt-Widerstände) kurz vor dem Schließen der Hauptschaltstrecken durch zugeordnete Hilfsschaltstrecken (Trennschalter) zugeschaltet.

Durch die Einschaltung über Widerstände wird erreicht, daß die über den Leistungsschalter einzuschaltende lange Leitung vorübergehend erst über einen entsprechend dimensionierten Widerstand an Spannung gelegt wird, bis die Hauptschaltstrecken die endgültige Einschaltung vollzogen haben. Andererseits kann im offenen Zustand des Leistungsschalters durch den Widerstands-Stromkreis kein Strom fließen, da dieser durch die Trennschalter unterbrochen ist. Das volle Isoliervermögen des Schalters bleibt dadurch erhalten.

Bei derartigen Hochspannungsschaltern mit Einschalt-Widerständen besteht zunächst die Aufgabe, daß der parallel zur Hauptschaltstrecke liegende Einschalt-Widerstand etwa 10 ms vor dem Einschalten der Hauptschaltstrekken durch die Hilfsschaltstrecke eingeschaltet wird. Bei einer nachfolgenden Ausschaltung des Schalters muß andererseits sichergestellt sein, daß die Widerstands-Strombahn rechtzeitig vor dem Trennen der Hauptkontakte ausgeschaltet wird. Diese zweite Aufgabe kann grundsätzlich gelöst werden, indem entweder sofort nach der vollzogenen Einschaltung die Hilfsschaltstrecke selbständig wieder ausschaltet (unabhängig davon, ob bereits ein Ausschaltkommando für die Hauptschaltstrecke vorliegt) oder indem man die Hilfsschaltstrecke zunächst geschlossen hält und erst im Zuge einer von außen eingeleiteten Ausschaltung des Schalters zeitgerecht ausschaltet.

Ein Hochspannungs-Leistungsschalter, bei dem die Hilfsschaltstrecke sofort nach der vollzogenen Einschaltung selbständig wieder ausschaltet, ist aus der DE-B2-21 08 915 bekannt. Bei diesem Hochspannungs-Leistungsschalter weist die Hilfsschaltstelle eine in Ausschaltrichtung wirkende Feder auf und wird von einer Kurbel über eine Stange mit einem Langloch mit einem Kurbelzapfen betätigt, dessen freier Weg stellungsabhängig begrenzt ist. Durch diese stellungsabhängig lösbare Verbindung wird erreicht, daß nach dem Schließen der Hauptschaltstelle die Hilfsschaltstelle unmittelbar wieder geöffnet wird, weil die Kurbel den Schaltstift nach Überschreiten der Strecklage wieder zurückzieht, und am Ende der Schwenkbewegung die Verbindung zwischen dem Antrieb und der Hilfsschaltstelle durch Entriegelung des Langlochs gelöst wird, so daß die Feder den Schaltstift in die Ausschalt-Endlage bringen kann. Die Hauptschaltstelle bleibt unabhängig von diesem Vorgang geschlossen.

Probleme können sich bei diesem Prinzip der Bewegung der Hilfsschaltstrecke bei solchen Schaltvorgängen ergeben, bei denen unmittelbar nach dem Einschalten wieder ausgeschaltet werden muß. In diesem Fall muß nämlich die den Schaltstift zurückbewegende Feder verhältnismäßig stark dimensioniert werden, damit gewährleistet ist, daß die elektrische Festigkeit der Hilfsschaltstrecke stets deutlich größer ist als die der Hauptschaltstrecke, denn der bewegte Kontakt der Haupschaltstrecke erfährt eine große Beschleunigung. Bei einer derartigen starken Feder muß die Verriegelungseinrichtung den hohen Federkräften entsprechend dimensioniert sein bzw. bereitet die Entriegelung wegen der hohen Federkräfte Schwierigkeiten, wodurch es zu Störungen bei der Ausschaltung des Hilfswiderstandes kommen kann.

Aus der CH-A5-579819 ist auch bereits ein Hochspannungs-Leistungsschalter der eingangs genannten Art bekannt, bei dem nach dem Einschalten die Hilfsschaltstrecke zunächst geschlossen bleibt und erst im Zuge einer über den gemeinsamen Antrieb eingeleiteten Ausschaltung die Hilfsschaltstrecke zeitgerecht, d. h. rechtzeitig vor dem Hauptschalter ausschaltet. Erreicht wird das bei diesem Schalter dadurch, daß der Schaltstift der Hilfsschaltstrecke über ein Isolierstück mit einer Stange verbunden ist, die in einem mit dem Schaltstift der Hauptschaltstrecke starr verbundenen Träger axial verschiebbar gelagert ist, wobei zwischen dem Träger und der Stange eine Verriegelungseinrichtung vorgesehen ist, die bei eingeschaltetem Hilfsschalter die Stange und damit den Hilfsschaltstift mit dem Hauptschaltstift verriegelt. Bei der nachfolgenden Ausschaltbewegung, die über den Hauptschaltstift eingeleitet wird, wird der Hilfsschaltstift über eine Feder mitgenommen und öffnet infolge Überdeckung der Hauptschaltstrecke vor dieser. Am Ende der Ausschaltbewegung wird die Verriegelung mittels einer feststehenden Entriegelungseinrichtung wieder aufgehoben. Da einerseits bei diesem Schalter der Hilfsschaltstift zusammen mit dem Isolierstück, der Stange und darüber hinaus Teilen der Ver- und Entriegelungseinrichtung eine bauliche Einheit bildet, muß zur Aufnahme der Beschleunigungs-und Bremskräfte die Feder relativ stark ausgeführt werden, was zu ähnlichen Schwierigkeiten führt, wie bei dem Schalter der DE-B2-21 08 915.

Da der am feststehenden Gegenschaltstück des Hilfsschalters beim Einschalten aufschlagende Hilfsschaltstift andererseits eine große Masse bildet, muß dort auch eine entsprechend stark dimensionierte Pufferung vorgesehen sein.

Es ist daher die Aufgabe der Erfindung, einen Hochspannungs-Leistungsschalter der eingangs genannten Art dahingehend zu verbessern, daß starke Federn und entsprechend dimensionierte Entriegelungsmechanismen auf konstruktiv und betriebstechnisch einfache Weise vermieden werden.

Diese Aufgabe wird erfindungsgemäß durch die den Anspruch 1 kennzeichnenden Merkmale gelöst.

Die erfindungsgemäße Lösung geht somit von der zweiten grundsätzlichen Lösungsmöglichkeit aus, bei der die Hilfsschaltstrecke zunächst geschlossen bleibt und erst im Zuge einer von außen eingeleiteten Ausschaltung des Schalters zeitgerecht ausschaltet. Die Hilfsschaltstrecke ist dabei über ein Hebelsystem mit der Hauptschaltstrecke starr gekoppelt. Die Übersetzung dieses Hebelsystems einerseits sowie die Kontaktabstände (und daraus abgeleitet die Kontakthübe) von Hauptschaltstrecke und Hilfsschaltstrecke andererseits sind so gewählt, daß bei einer Einschaltung die Kontaktberührung in der Hilfsschaltstrecke früher erfolgt als in der Hauptschaltstrecke. Bei der erfindungsgemäßen Lösung werden die Vorteile eines mechanisch starr festgelegten Einschaltvorganges bei gleichzeitiger großer Einfachheit der Einschaltmechanik erreicht.

Da bei der erfindungsgemäßen Lösung die Feder in ganz anderer Weise wirkt als bei dem bekannten Schalter, insofern, als sie zum Ausschaltvorgang nicht beiträgt, kann sie sehr klein dimensioniert werden. Entsprechend kann auch die Hilfsschaltstrecke, insbesondere auch die Ver- und Entriegelungseinrichtung sehr leicht und ohne zusätzliche isolierende Teile am Schaltstift der Hilfsschaltstrecke ausgeführt werden.

Aus der FR-A1-23 09 028 ist zwar bereits ein Hochspannungs- Leistungsschalter bekannt, bei dem eine Betätigungsstange innerhalb eines rohrförmigen Schaltstückes einer Hilfsschaltstrecke verschiebbar angeordnet ist, wobei zwischen der Stange und dem Schaltstück eine Verriegelungseinrichtung vorgesehen ist. Dieser Schalter geht jedoch insofern von grundsätzlich anderen Verhältnissen aus als die Erfindung, als bei ihm die Hilfsschaltstrecke jeweils nach der Hauptschaltstrecke schließt und öffnet. Darüber hinaus ist beim Einschaltvorgang die Stange vollständig in das rohrförmige Schaltstück eingefahren, so daß ein teleskopartiges Ineinanderschieben in dieser Phase nicht möglich ist. Es besteht in dieser Phase vielmehr eine formschlüssige Verbindung ohne Federung zwischen diesen Teilen, so daß die Gesamtmasse von der Pufferung des Gegenschaltstückes abgefangen werden muß.

Eine Ausgestaltung der Erfindung sieht vor, daß die Verriegelungseinrichtung zumindest einen Hebel aufweist, der an dem dem Antriebshebel zugeordneten, als Rohr ausgebildeten Schaltstiftteil angebracht und mit diesem über Drehzapfen verbunden ist und der in der Verriegelungsposition in zumindest eine Raste an dem anderen Rohr eingreift, und dass die Entriegelungseinrichtung zumindest einen konischen Anschlag oder eine konische Auflauffläche aufweist, der oder die den Hebel in Entriegelungsstellung schwenkt. Mit dieser Ausgestaltung wird eine einfache und betriebssichere Ver- und Entriegelungseinrichtung geschaffen.

Eine weitere Ausgestaltung der Erfindung sieht vor, dass die Verriegelungseinrichtung zumindest einen radial vorgespannten Nocken aufweist, der mit dem dem Gegenkontakt zugekehrten Rohr fest verbunden ist und der mit zumindest einer Raste am anderen Rohr zusammenwirkt. Zur radialen Vorspannung des Nockens weist das Rohr gemäss einer weiteren Ausgestaltung im Verriegelungsbereich Längsschlitze auf, die eine elastische Verformung ermöglichen. Bei diesen Ausgestaltungen wird in sehr vorteilhafter Weise das Schaltstiftteil selbst als radial vorgespanntes Element ausgebildet, wodurch eine sehr einfache Gestaltung der Verriegelungseinrichtung mit wenig Teilen ermöglicht wird.

Gemäß einer weiteren Ausgestaltung der Erfindung ist vorgesehen, daß die Stirnfläche des Schaltstiftes konvex und der gegenüberliegende Teil des Gegenkontaktes konkav ausgeführt ist. Insbesondere ist gemäß einer weiteren Ausgestaltung der Radius der Stirnfläche des Schaltstiftes etwas geringer als der des gegenüberliegenden Teils des Gegenkontaktes. Mit einer Variierung der Radien der Stirnfläche des Schaltstiftes bzw. des Gegenkontaktes können die Berührungsverhältnisse dieser Kontakte und damit die Pufferung zweckmäßig eingestellt werden.

Gemäss einer weiteren Ausgestaltung der Erfindung ist vorgesehen, dass die Verriegelungseinrichtung zumindest ein Verriegelungselement aufweist, das an dem dem Antriebshebel zugeordneten, als Rohr ausgebildeten Schaltstiftteil axial formschlüssig und radial verschwenkbar angeordnet ist dass der dem Gegenkontakt zugewandte, als Rohr ausgebildete Schaltstiftteil ein Rastelement aufweist, hinter das das Verriegelungselement im verriegelten Zustand greift und dass das Verriegelungselement eine erste Nase aufweist, die mit dem Rastelement in der entriegelten Stellung als die Bewegung des Schaltstiftteils begrenzender Anschlag zusammenwirkt und eine zweite Nase, die mit dem Rastelement in der verriegelten Stellung als Mitnehmer zusammenwirkt. Diese Ausgestaltung der Verriegelungseinrichtung kann erfindungsgemäss auch unabhängig von der vorstehend beschriebenen Schaltern verwendet werden. Mit dieser Ausgestaltung wird eine Verriegelungseinrichtung geschaffen, die sehr einfach und leicht im Aufbau ist und trotzdem in jedem Falle den Betriebsanforderungen genügt, wobei die Schaltsicherheit verbessert und der Verschleiss verringert, d. h. die möglichen Schaltzahlen erhöht werden. Insbesondere weist der einfache Schaltstift kleine bewegte Massen auf.

Gemäss einer Ausgestaltung dieser Erfindung ist vorgesehen, dass der dem Gegenkontakt zugewandte, als Rohr ausgebildete Schaltstiftteil teleskopartig auf einem Rohr angeordnet ist. Mit dieser Anordnung wird eine einfache Möglichkeit der Führung des Schaltstiftteils geschaffen, bei der im Inneren des Rohres eine das Schaltstiftteil bewegende Feder geführt angeordnet werden kann.

Eine andere Ausgestaltung der Erfindung sieht vor, dass mehrere Verriegelungselemente vorgesehen sind, die Segmente eines längsgeschlitzten, im wesentlichen rohrförmigen Gebildes sind. Bei dieser Ausgestaltung ist eine symmetrische Anordnung möglich, die sehr vorteilhafte Belastungsverhältnisse ergibt.

Eine weitere Ausgestaltung der Erfindung sieht vor, dass zwischen den Nasen des Verriegelungselementes eine in der Bewegungsbahn des Rastelementes angeordnete Rampe vorgesehen ist, so dass das Verriegelungselement vom Rastelement radial nach aussen bewegbar ist.

Gemäss einer weiteren Ausgestaltung der Erfindung ist vorgesehen, dass das als Rohr ausgebildete Schaltstiftteil eine Ringwulst aufweist, auf der die Verriegelungselemente mit einer entsprechend geformten Ausnehmung radial bewegbar aber axial formschlüssig angeordnet sind. Diese Ausgestaltung enthält eine in Aufbau und der Herstellung einfache und sehr funktionssichere Verbindung zwischen dem Rohr und den Verriegeiungsetementen.

Eine weitere Ausgestaltung sieht vor, dass die Ausnehmung angrenzend an die zweite Nase angeordnet ist.

Gemäss einer anderen Ausgestaltung der Erfindung ist vorgesehen, dass die Verriegelungselemente in radialer Richtung federnd vorgespannt sind. In zweckmässiger Weise wird gemäss einer weiteren Ausgestaltung diese Vorspannung durch eine Toroid-Feder aufgebracht, die in Ausnehmungen der Verriegelungselemente angeordnet ist.

Gemäss einer anderen Ausgestaltung der Erfindung ist vorgesehen, dass die Verriegelungselemente eine zusätzliche Rampe aufweisen, deren Bewegungsbahn über einen Anschlag verläuft, von dem die Verriegelungselemente radial aus ihrer Verriegelungsstellung bewegt werden.

Um die Verriegelungselemente an ihrem dem Gegenkontakt zugewandten Ende zusammenzuhalten, ist gemäss einer Ausgestaltung an diesem Ende eine Nut vorgesehen, in der ein die Verriegelungselemente zusammenhaltender Stahlring angeordnet ist.

Entlang der Bewegungsbahn der Verriegelungselemente ist nach einer anderen Ausgestaltung der Erfindung ein Steuerelement angeordnet, welches eine Steuerkurve aufweist, die z. B. mittels Rampen, so gestaltet ist, dass eine radiale Bewegung der Verriegelungselemente nur in bestimmten gewünschten Stellungen möglich ist. Zweckmässig ist das Steuerelement ringförmig ausgebildet, wodurch sich eine gleichmässige Belastung ergibt.

Gemäss einer weiteren Ausgestaltung der Erfindung umgibt der Anschlag das als Rohr ausgebildete und dem Antriebshebel zugeordnete Schaltstiftteil ringförmig.

Ausführungsbeispiele der Erfindung sind in der Zeichnung dargestellt und im folgenden beschrieben :

Es zeigt :
Figur 1 einen Hochspannungs-Leistungsschalter mit Hilfsschaltstrecke, wobei nur eine Hälfte eines Doppelschaltkopfes dargestellt ist ;
Figur 2 eine Hilfsschaltstrecke mit Ver- und Entriegelungseinrichtung ;
Figur 2a eine Ver- und Entriegelungseinrichtung ;
Figur 2b eine andere Ausgestaltung einer Ver-und Entriegelungseinrichtung ;
Figur 3 eine Teilansicht des Schaltstiftes und des Gegenschaltstückes mit pneumatischer Pufferung ;
Figur 3a eine andere Ausgestaltung des Schaltstiftes und des Gegenschaltstückes mit pneumatischer Pufferung ;
Figur 4 eine Teilansicht einer anderen Ver-und Entriegelungseinrichtung im Schnitt in der Vorlaufstellung ;
Figur 5 die Ver- und Entriegelungseinrichtung der Figur 4 in der Verriegelungsstellung ;
Figur 6 die Ver- und Entriegelungseinrichtung der Figur 4 in der Entriegelungsstellung.

Im folgenden ist zunächst auf die in den Figuren 1 bis 3 dargestellten Ausführungsformen der Erfindung Bezug genommen.

Ein Schaltstift 24 der Hilfsschaltstrecke 20, die mit einem Einschaltwiderstand (30) im Reihe liegt, weist zumindest zwei gegen die Kraft einer Feder 25 teleskopartig ineinander verschiebbare Schaltstiftteile 24a, 24b auf ; diese Schaltstiftteile 24a, 24b sind in vorteilhafter Weise rohrförmig ausgebildet. Ein Anschlag 26 ist am Gegenkontakt 32 vorgesehen, um unmittelbar nach der Kontaktberührung der Hilfsschaltstrecke 20 den Hub des Schaltstiftteiles 24b zu begrenzen. Dieser Anschlag 26 für den Schaltstiftteil 24b weist zur Absorbierung der Bewegungsenergie des Schaltstiftteiles 24b einen Puffer 28 auf. Der Puffer 28 besteht zweckmässig aus einem elastischen Kunststoff, insbesondere Polyurethan (Figuren 1, 2).

Die Pufferung des Schaltstiftes kann in vorteilhafter Weise auch pneumatisch erfolgen (Fig. 3, 3a). Zu diesem Zweck ist die Stirnfläche des Schaltstiftteiles 27b' konvex und der entsprechende gegenüberliegende Teil des Gegenkontaktes 32' konkav ausgeführt. In Figur 3 ist der Krümmungsradius des Schaltstiftteiles 27b' grösser als der des Gegenkontaktes 32', wodurch durch das sich ausbildende Luftpolster eine optimale Pufferung erzielt wird. Um eine noch bessere Kontaktierung zu ermöglichen, ist bei der in Figur 3a dargestellten Ausgestaltung der Krümmungsradius der Stirnfläche des Schaltstiftteiles 27b" umgekehrt etwas geringer als der des gegenüberliegenden Teiles des Gegenkontaktes 32". Durch entsprechende Abstimmung der Krümmungsradien in dem durch diese Grenzfälle gegebenen Bereich ist eine gute Pufferung bei gleichzeitiger guter Kontaktierung möglich.

Zwischen den Schaltstiftteilen 24a, 24b ist eine Verriegelungseinrichtung 60 vorgesehen, die in der Einschaltstellung die zusammengeschobenen Schaltstiftteile miteinander verriegelt.

Bei der in Figur 2 dargestellten Verriegelungseinrichtung 60 weist diese zumindest einen radial vorgespannten Nocken 62 auf, der mit dem dem Gegenkontakt 32 zugekehrten Schaltstiftteil 24b fest verbunden ist und der mit zumindest einer am Schaltstiftteil 24a vorgesehenen Raste 64 zusammenwirkt. Zur radialen Vorspannung des Nockens 62 weist der Schaltstiftteil 24b im Verriegelungsbereich Längsschlitze 66 (nur in Fig. 2b dargestellt) auf, die eine elastische Verformung des Schaltstiftteiles 24b im Verriegelungsbereich ermöglichen.

Bei einer anderen Verriegelungseinrichtung 60a (Fig. 2a) weist diese mehrere Hebel 52 auf, die mit dem dem Antriebshebel zugeordneten Schaltstiftteil 24a verbunden sind und die in der Verriegelungsposition in zumindest eine am Schaltstiftteil 24b vorgesehene Raste 55 eingreifen.

Bei der in Figur 2a dargestellten Entriegelungseinrichtung 80a (80 in Fig. 1 und 2) ist wiederum ein konischer Anschlag 82a (82 in Fig. 1 und 2) vorgesehen, der über eine entsprechende, am Hebel 52 ausgebildete Gegenfläche den Hebel 52 nach aussen verschwenkt, so dass dieser die Raste 55 freigibt.

Bei der in Figur 2b dargestellten Entriegelungseinrichtung 80b weist der doppelarmige Hebel 65b eine konische Gegenfläche auf, die mit der konischen Fläche des Anschlages 82b zusammenwirkt, so dass der Hebel 65b beim Auftreffen auf den Anschlag 82b im Gegenuhrzeigersinn geschwenkt wird, so dass die Raste 64b den Nocken 62 freigibt und dadurch die Entriegelung aufhebt.

Im folgenden ist die grundsätzliche Arbeitsweise des Hochspannungs-Leistungsschalters beschrieben. In der Ausschaltstellung sind die Hauptschaltstrecke 10 und die Hilfsschaltstrecke 20 geöffnet. Zum Einschalten wird über die Isolierstange 6 und das Hebelsystem 40 der Schaltstift 12 der Hauptschaltstrecke und der Schaltstift 24 der Hilfsschaltstrecke betätigt.

Unmittelbar nach der Kontaktberührung der Hilfsschaltstrecke 20 schlägt deren Schaltstift 24 auf den den Schaltstift hubbegrenzenden Anschlag 26, wodurch die beiden Schaltstiftteile 24a, 24b vom sich weiter bewegenden Antriebsteil zusammengeschoben werden und wobei gleichzeitig die Feder 25 gespannt wird. Wenn auch die Hauptschaltstrecke die Einschaltung vollzogen hat und das gesamte Antriebssystem zur Ruhe gekommen ist, wird die Verriegelungseinrichtung 60 betätigt, wodurch die beiden Schaltstiftteile 24a, 24b in der zusammengeschobenen Position miteinander verriegelt werden. In diesem Zustand verharrt die Hilfsschaltstrecke 20, solange der Schalter eingeschaltet bleibt.

Bei einer Ausschaltung des Schalters bewegt das Hebelsystem 40 den - in seiner wirksamen Länge verkürzten - Schaltstift 24 der Hilfsschaltstrecke 20 gleichzeitig mit der Bewegung des Schaltstiftes 12 der Hauptschaltstrecke in die Ausschaltstellung. Hierbei tritt die Kontakttrennung der Hilfsschaltstrecke 20 früher auf als in der Hauptschaltstrecke, wodurch die Strombahn des Einschaltwiderstandes (30) zeitgerecht aufgetrennt wird.

Am Ende der Ausschaltbewegung werden die verriegelten Schaltstiftteile 24a, 24b mit Hilfe der Entriegelungseinrichtung 80 entriegelt und die Feder 25 entspannt sich, wodurch die Schaltstiftteile 24a, 24b wieder auseinanderbewegt werden. Danach ist der Schalter für eine Einschaltung vorbereitet.

Die in den Figuren 4 bis 6 dargestellte Verriegelungseinrichtung weist zumindest ein Verriegelungselement 92 auf, das mit einem dem Antriebshebel des Schalters (nicht dargestellt) zugeordneten Teil 116 radial bewegbar verbunden ist. Die Verbindung erfolgt dabei in einer weiter unten dargestellten Weise. Der dem Gegenkontakt 98 zugewandte Schaltstiftteil 96 weist ein Rastelement 100 auf, hinter das das Verriegelungselement 92 im verriegelten Zustand greift. Das Verriegelungselement 92 besitzt eine erste Nase 112, die mit dem Rastelement 100 des Schaltstiftteiles 96 in der entriegelten Stellung als Anschlag zusammenwirkt, und eine zweite Nase 114, die mit dem Rastelement 100 in der verriegelten Stellung als Mitnehmer zusammenwirkt. Zweckmässig sind mehrere Verriegelungselemente 92 vorgesehen, die Teile eines längsgeschlitzten Gebildes mit im wesentlichen rohrförmiger Gestalt sind.

Das Verriegelungselement 92 ist mit dem rohrförmigen Teil 116 verbunden, das von dem (nicht dargestellten) Antriebshebel des Schalters axial bewegt wird.

Das rohrförmige Teil 116 weist einen nach aussen gerichteten Ringwulst 120 auf, auf dem die Verriegelungselemente 92 mit einer entsprechend geformten Ausnehmung 122 radial bewegbar aber axial formschlüssig angeordnet sind. Die Ausnehmung 122 ist dabei angrenzend an die Nase 114 des Verriegelungselementes 92 angeordnet und hat im wesentlichen U-förmige Gestalt. Anschliessend an die Ausnehmung 122 ist eine nach aussen weisende weitere Ausnehmung 126 vorgesehen. Jn dieser Ausnehmung ist zur Erzeugung einer radialen Vorspannung eine Toroid-Feder 124 angeordnet. An die Ausnehmung 126 schliesst sich eine zusätzliche Rampe 128 an, deren Bewegungsbahn über einen festen Anschlag 130 läuft, von dem die Verriegelungselemente 92 radial aus ihrer Verriegelungsstellung bewegt werden. Die Rampe 128 ist nach aussen geneigt, so dass zwischen dem rohrförmigen Teil 116 und der Rampe 128 ein in Einschaltrichtung weisender Keil gebildet wird, in die der feststehende rohrförmige Anschlag 130 beim Rücklauf eindringt, um das Verriegelungselement aus seiner Verriegelungsstellung zu bewegen. Die Verriegelungselemente 92 weisen an ihrem dem Gegenkontakt 98 zugewandten Ende eine Nut 132 auf, in der ein sie zusammenhaltender Stahlring 134 angeordnet ist.

Neben der Bewegungsbahn des Verriegelungselementes 92 ist ein Steuerelement 136 angeordnet, welches eine Steuerkurve 138 aufweist, die so gestaltet ist, dass nur im Bereich der Positionen, bei denen eine radiale Bewegung des Verriegelungselementes 92 erwünscht ist, eine solche Bewegung auch ermöglicht wird. Das Steuerelement 136 weist zu diesem Zweck Rampen 138a, 138b auf, die bei der Bewegung der Verriegelungseinrichtung die Verriegelungselemente 92 in ihre Verriegelungsposition nach innen drücken. Für den Fall mehrerer Verriegelungselemente 92 hat das Steuerelement 136 zweckmässig die Form eines umlaufenden Ringes.

Der Schaltstiftteil kann gemäss einer Ausgestaltung der Erfindung auf einem Rohr 94 teleskopartig gleitbar angeordnet sind. Dieses Rohr 94 bildet zweckmässig gleichzeitig eine Hülse für eine in ihrem Innern angeordnete Feder 140, die in den zweckmässig rohrförmig ausgebildeten Schaltstifttell 96 hineinragt und die zur Bewegung dieses Schaltstiftteils 96 dient und zweckmässig auch zur Stromführung verwendet wird.

Nachfolgend ist die Arbeitsweise der Verriegelungseinrichtung beschrieben. Ausgehend von der in Figur 4 dargestellten Vorlaufstellung, bei der der Schaltstiftteil 96 gerade den Gegenkontakt 98 berührt, werden im Verlauf der weiteren Einschattbewegung das rohrförmige Teil 116 und somit die Verriegelungselemente 92 in Richtung auf den Gegenkontakt 98 bewegt. Wenn infolgedessen der Schaltstifttell 96 hinreichend weit eingetaucht ist, drückt das Rastelement 100 gegen die Rampe 118 und damit das Verriegelungselement 92 entgegen der Federkraft der Toroid-Feder 124 nach aussen und rastet dann hinter der Nase 114 ein. Diese Verriegelungsstellung ist in Figur 5 dargestellt.

Bei der Ausschaltung werden das rohrförmige Teil 116 mit den Verriegelungselementen 92 in umgekehrter Richtung bewegt. Nach Zurücklegen eines bestimmten Weges läuft die Rampe 128 gegen den Anschlag 130 auf und wird von diesem radial nach aussen gedrückt. Diese Stellung ist in Figur 6 dargestellt. Dabei wird die Nase 114 des Verriegelungselementes 92 aus der Bewegungsbahn des Rastelementes 100 am Schaltstiftteil 96 bewegt. Infotgedessen wird der Schaltstiftteil 96 von der Feder 140 in Richtung « EIN gedrückt, bis das Rastelement 100 gegen die Nase 112 des Verriegelungselementes 92 stösst. Diese Stellung ist in Figur 6 in gestrichelten Linien dargestellt. Sie bildet die Ausgangsstellung für einen neuen Einschaltvorgang.

## Patentansprüche

1. Hochspannungs-Leistungsschalter mit mindestens einer Hauptschaltstrecke (10) und parallel dazu angeordneter Reihenschaltung aus mindestens einem Einschaltwiderstand (30) und mindestens einer Hilfsschaltstrecke (20) zum Schalten des Einschaltwiderstandes (30), mit einem gemeinsamen Antrieb (6) für die Haupt- und Hilfsschaltstrecke (10, 20), wobei ein Antriebsteil (22) der Hilfsschaltstrecke (20) mit dem Antrieb (6) der Hauptschaltstrecke (10) derart verbunden ist, daß beim Einschalten die Hilfsschaltstrecke (20) vor der Hauptschaltstrecke (10) schließt und beim Ausschalten die Hilfsschaltstrecke (20) vor der Hauptschaltstrecke (10) öffnet und wobei die Hilfsschaltstrecke (20) einen Schaltstift (24) aufweist, der gegen das Antriebsteil (22) verschiebbar ist, ferner mit einer Verriegelungseinrichtung (60 ; 60a ; 92), die in der Einschaltstellung den verschiebbaren Schaltstift (24 ; 96, 116) verriegelt, und mit einer Entriegelungseinrichtung (80 ; 80a ; 128, 130), die am Ende der Ausschaltbewegung die Verriegelung wieder aufhebt, dadurch gekennzeichnet, daß der leitende Teil des Schaltstifts (24 ; 96, 116) der Hilfsschaltstrecke (20) aus zwei, gegen die Kraft einer Feder (25 ; 140), teleskopartig verschiebbaren Rohren (24a, 24b ; 96, 116) besteht und daß die Verriegelungseinrichtung (60 ; 60a ; 92) zwischen den Rohren (24a, 24b ; 96, 116) angeordnet ist.

2. Hochspannungs-Leistungsschalter nach Anspruch 1, dadurch gekennzeichnet, daß die Verriegelungseinrichtung (60a) zumindest einen Hebel (52) aufweist, der an dem dem Antriebshebel zugeordneten, als Rohr (24a) ausgebildeten Schaltstiftteil angebracht und mit diesem über Drehzapfen verbunden ist und der in der Verriegelungsposition in zumindest eine Raste (55) an dem anderen Rohr (24b) eingreift.

3. Hochspannungs-Leistungsschalter nach Anspruch 2, dadurch gekennzeichnet, daß die Entriegelungseinrichtung (80a) zumindest einen konischen Anschlag (82a) oder eine konische Auflauffläche aufweist, der oder die den Hebel (52) in Entriegelungsstellung schwenkt.

4. Hochspannungs-Leistungsschalter nach Anspruch 1, dadurch gekennzeichnet, daß die Verriegelungseinrichtung (60) zumindest einen radial vorgespannten Nocken (62) aufweist, der mit dem dem Gegenkontakt (32) zugekehrten Rohr (24b) fest verbunden ist und der mit zumindest einer Raste (64) am anderen Rohr (24a) zusammenwirkt.

5. Hochspannungs-Leistungsschalter nach Anspruch 4, dadurch gekennzeichnet, daß zur radialen Vorspannung des Nockens (62) das Rohr (24b) im Verriegelungsbereich Längsschlitze (66) aufweist, die eine elastische Verformung ermöglichen.

6. Hochspannungs-Leistungsschalter nach einem der vorhergehenden Ansprüche, dadurch gekennzeichnet, daß ein am Gegenkontakt (32) vorgesehener Anschlag (26) für den Schaltstift (24) zur Absorbierung der Bewegungsenergie des Schaltstiftes (24) einen Puffer (28) aufweist.

7. Hochspannungs-Leistungsschalter nach einem der vorhergehenden Ansprüche, dadurch gekennzeichnet, daß die Stirnfläche des Schaltstiftes (24) konvex und der gegenüberliegende Teil des Gegenkontaktes (32) konkav ausgeführt ist.

8. Hochspannungs-Leitungsschalter nach Anspruch 7, dadurch gekennzeichnet, daß der Radius der Stirnfläche des Schaltstiftes (24) etwas geringer ist als der des gegenüberliegenden Teils des Gegenkontaktes (32).

9. Hochspannungs-Leistungsschalter, insbesondere nach einem der vorhergehenden Ansprüche, dadurch gekennzeichnet, daß die Verriegelungseinrichtung zumindest ein Verriegelungselement (92) aufweist, das an dem dem Antriebshebel zugeordneten, als Rohr ausgebildeten Schaltstiftteil (116) axial formschlüssig und radial verschwenkbar angeordnet ist, daß der dem Gegenkontakt (98) zugewandte, als Rohr ausgebildete Schaltstiftteil (96) ein Rastelement (100) aufweist, hinter das das Verriegelungselement (92) im verriegelten Zustand greift, und daß das Verriegelungselement (92) eine erste Nase (112) aufweist, die mit dem Rastelement (100) in der entriegelten Stellung als die Bewegung des Schaltstiftteils (96) begrenzender Anschlag zusammenwirkt und eine zweite Nase (114), die mit dem Rastelement (100) in der verriegelten Stellung als Mitnehmer zusammenwirkt.

10. Hochspannungs-Leistungsschalter nach Anspruch 9, dadurch gekennzeichnet, daß der dem Gegenkontakt (98) zugewandte, als Rohr ausgebildete Schaltstiftteil (96) teleskopartig auf einem Rohr (94) angeordnet ist.

11. Hochspannungs-Leistungsschalter nach einem der Ansprüche 9 oder 10, dadurch gekennzeichnet, daß mehrere Verriegelungselemente (92) vorgesehen sind, die Segmente eines längsgeschlitzten, im wesentlichen rohrförmigen Gebildes sind.

12. Hochspannungs-Leistungsschalter nach einem der Ansprüche 9 bis 11, dadurch gekennzeichnet, daß zwischen den Nasen (112, 114) des Verriegelungselementes (92) eine in der Bewegungsbahn des Rastelements (100) angeordnete Rampe (.118) vorgesehen ist, so daß das Verriegelungselement (92) von dem Rastelement (100) radial nach außen bewegbar ist.

13. Hochspannungs-Leistungsschalter nach einem der Ansprüche 10 bis 12, dadurch gekennzeichnet, daß das als Rohr ausgebildete Schaltstiftteil (116) eine Ringwulst (120) aufweist, auf der die Verriegelungselemente (92) mit einer entsprechend geformten Ausnehmung (122) radial bewegbar aber axial formschlüssig angeordnet sind.

14. Hochspannungs-Leistungsschalter nach Anspruch 13, dadurch gekennzeichnet, daß die Ausnehmung (122) angrenzend an die zweite Nase (114) angeordnet ist.

15. Hochspannungs-Leistungsschalter nach einem der Ansprüche 9 bis 14, dadurch gekennzeichnet, daß die Verriegelungselemente (92) in radialer Richtung federnd vorgespannt sind.

16. Hochspannungs-Leistungsschalter nach Anspruch 15, dadurch gekennzeichnet, daß zur Erzeugung der Vorspannung eine Toroid-Feder (124) vorgesehen ist, die in Ausnehmungen (126) der Verriegelungselemente (92) angeordnet ist.

17. Hochspannungs-Leistungsschalter nach einem der Ansprüche 9 bis 16, dadurch gekennzeichnet, daß die Verriegelungselemente (92). eine zusätzliche Rampe (128) aufweisen, deren Bewegungsbahn über einen Anschlag (130) verläuft, von dem die Verriegelungselemente (92) radial aus ihrer Verriegelungsstellung bewegt werden.

18. Hochspannungs-Leistungsschalter nach einem der Ansprüche 9 bis 17, dadurch gekennzeichnet, daß die Verriegelungselemente (92) an ihrem dem Gegenkontakt (98) zugewandten Ende eine Nut (132) aufweisen, in der ein sie zusammenhaltender Stahlring (134) angeordnet ist.

19. Hochspannungs-Leistungsschalter nach einem der Ansprüche 9 bis 18, dadurch gekennzeichnet, daß entlang der Bewegungsbahn der Verriegelungselemente (92) ein Steuerelement (136) angeordnet ist, welches eine Steuerkurve (138) aufweist, die, z. B. mittels Rampen (138a, 138b), so gestaltet ist, daß eine radiale Bewegung der Verriegelungselemente (92) nur in bestimmten gewünschten Stellungen möglich ist.

20. Hochspannungs-Leistungsschalter nach Anspruch 19, dadurch gekennzeichnet, daß das Steuerelement (136) ringförmig ausgebildet ist.

21. Hochspannungs-Leistungsschalter nach einem der Ansprüche 17 bis 20, dadurch gekennzeichnet, daß der Anschlag (130) das als Rohr ausgebildete und dem Antriebshebel zugeordnete Schaltstiftteil (116) ringförmig umgibt.

## Claims

1. A high voltage power switch with at least one main breaker gap (10) and parallel thereto a series connection of at least one switch-on resistance (30) and at least one subsidiary breaker gap (20) for switching the switch-on resistance (30), with a common drive (6) for the main and subsidiary breaker gaps (10, 20), a drive element (22) of the subsidiary gap (20) being so connected to the drive (6) of the main gap (10) that upon switch-on the subsidiary gap (20) closes before the main gap (10) and upon switch-off the subsidiary gap (20) opens before the main gap (10) and that the subsidiary gap (20) has a switch pin (24) which is movable against the drive element (22), with a locking device (60 ; 60a ; 92) which in the switched-on state locks the movable switch pin (24 ; 96, 116), and with an unlocking device (80 ; 80a ; 128, 130) which releases the lock at the end of the switch-off movement, characterised in that the conductive part of the switch pin (24 ; 96, 116) of the subsidiary gap (20) comprises two tubes (24a, 24b ; 96, 116) which can be telescoped against the force of a spring (25 ; 140), and in that the locking device (60 ; 60a ; 92) is arranged between the tubes (24a, 24b ; 96, 116).

2. A high voltage power switch according to claim 1, characterised in that the locking device (60a) has at least one lever (52) which is arranged on the switch pin, formed as a tube (24a) and associated with the drive lever, is connected to the pin by a pivot and in the locked position engages at least one tooth (55) on the other tube (24b).

3. A high voltage power switch according to claim 2, characterised in that the unlocking device (80a) has at least one conical abutment (82a) or a conical camming surface which swings the lever (52) into the unlocked position.

4. A high voltage power switch according to claim 1, characterised in that the locking device (60) has at least one radially biassed dog (62) which is fixed to the tube (24b) nearest to the counter contact (32) and cooperates with at least one tooth (64) on the other tube (24a).

5. A high voltage power switch according to claim 4, characterised in that the tube (24b) has longitudinal slits (66) in the locking region, which make possible elastic deformation, for radial biasing of the dog (62).

6. A high voltage power switch according to one of the preceding claims, characterised in that a stop (26), on the counter contact (32), for the switch pin (24) has a buffer (28) to absorb the kinetic energy of the pin (24).

7. A high voltage power switch according to one of the preceding claims, characterised in that the end face of the switch pin (24) is convex and the opposed part of the counter contact (32) is concave.

8. A high voltage power switch according to claim 7, characterised in that the radius of the end face of the switch pin (24) is somewhat smaller than that of the opposed part of the counter contact (32).

9. A high voltage power switch in particular according to one of the preceding claims, characterised in that the locking device has at least one locking element (92) which is shaped in the axial direction to match the tubular switch pin part (116) connected to the drive lever and which is pivoted on it to move radially, further in that the tubular, »witch pin part (96) facing the counter contact (98) has a tooth element (100), behind which the locking element (92) engages in the locked state, and further that the locking element (92) has a first nose (112) which cooperates with the tooth element (100) in the unlqcked state to act as a stop limiting the movement of the switching pin part (96), and a second nose (114) which cooperates with the tooth element (100) in the locked state, carrying the latter with it.

10. A high voltage power switch according to claim 9, characterised in that the tubular switching pin part (96) facing the counter contact (98) is arranged telescopically on a tube (94).

11. A high voltage power switch according to one of claims 9 or 10, characterised in that several locking elements (92) are provided, each being a segment of a longitudinally split, substantially tubular formation.

12. A high voltage power switch according to one of claims 9 to 11, characterised in that between the noses (112, 114) of the locking element (92) is arranged a ramp (118) lying in the path of movement of the tooth element (100), so that the locking element (92) is outwardly movable by the tooth element (100).

13. A high voltage power switch according to one of claims 10 to 12, characterised in that the tubular switch pin part (116) has an annular collar (120), against which correspondingly shaped recesses (122) of the locking elements (92) are radially movable, being complementary in shape in the axial direction.

14. A high voltage power switch according to claim 13, characterised in that the recess (122) represents the limit of the second nose (114).

15. A high voltage power switch according to one of claims 9 to 14, characterised in that the locking elements (92) are biassed in the radial direction.

16. A high voltage power switch according to claim 15, characterised in that the bias is produced by a toroidal spring (124) arranged in recesses (126) in the locking elements (92).

17. A high voltage power switch according to one of claims 9 to 16, characterised in that the locking elements (92) have an additional ramp (128) the path of movement of which passes over an abutment (130) so that the locking element (92) is moved radially out of its locking position.

18. A high voltage power switch according to one of claims 9 to 17, characterised in that the locking elements (92) have a groove (132) at their ends facing the counter contact (98) in which is fitted a steel ring (134) which holds them together.

19. A high voltage power switch according to one of claims 9 to 18, characterised in that along the path of movement of the locking elements (92) there is a control element (136) having a control surface (138) which is so formed that, for example by means of ramps (138a, 138b), radial movement of the locking elements (92) is possible only in certain desired positions.

20. A high voltage power switch according to claim 19, characterised in that the control element (136) is annular.

21. A high voltage power switch according to one of claims 17 to 20, characterised in that the abutment (130) surrounds as a ring the tubular switch pin part (116) associated with the drive lever.

## Revendications

1. Disjoncteur haute tension comportant au moins un circuit principal (10) en parallèle avec le montage en série d'au moins une résistance de fermeture (30) et d'au moins un circuit auxiliaire (20) pour la commutation de la résistance de fermeture (30) ; un entraînement (6) commun aux circuits principal et auxiliaire (10, 20), une pièce d'entraînement (22) du circuit auxiliaire (20) étant reliée à l'entraînement (6) du circuit principal (10) de façon que le circuit auxiliaire (20) se ferme avant le circuit principal (10) lors de la fermeture et que le circuit auxiliaire (20) s'ouvre avant le circuit principal (10) lors de l'ouverture, et le circuit auxiliaire (20) comportant une broche de manoeuvre (24) coulissant par rapport à la pièce d'entraînement (22) ; un dispositif de verrouillage (60 ; 60a ; 92), qui verrouille la broche de manœu- vre coulissante (24 ; 96, 116) dans la position de fermeture ; et un dispositif de déverrouillage (80 ; 80a ; 128, 130), qui supprime de nouveau le verrouillage à la fin du mouvement d'ouverture, ledit disjoncteur étant caractérisé en ce que la partie conductrice de la broche de manoeuvre (24 ; 96, 116) du circuit auxiliaire (20) est constituée par deux tubes (24a, 24b ; 96,116) coulissant téléscopiquement contre la force d'un ressort (25 ; 140) ; et le dispositif de verrouillage (60 ; 60a ; 92) est disposé entre les tubes (24a, 24b ; 96, 116).

2. Disjoncteur haute tension selon revendication 1, caractérisé en ce que le dispositif de verrouillage (60a) comporte au moins un levier (52), disposé sur la pièce de la broche de manœu- vre en regard du levier d'entraînement et réalisée sous forme d'un tube (24a), relié à ladite pièce par un tourillon et s'engageant dans une encoche (55) au moins de l'autre tube dans la position de verrouillage.

3. Disjoncteur haute tension selon revendication 2, caractérisé en ce que le dispositif de déverrouillage (80a) comporte au moins une butée conique (82a) ou une rampe conique, qui fait pivoter le levier (52) dans la position de déverrouillage.

4. Disjoncteur haute tension selon revendication 1, caractérisé en ce que le dispositif de verrouillage (60) comporte au moins un bossage (62) à prétension radiale, solidaire du tube (24b) en regard du contact correspondant (32) et interagissant avec une encoche (64) au moins de l'autre tube (24a).

5. Disjoncteur haute tension selon revendication 4, caractérisé en ce que pour la prétension radiale du bossage (62), le tube (24b) présente dans la zone de verrouillage des fentes longitudinales (66) qui permettent une déformation élastique.

6. Disjoncteur haute tension selon une quelconque des revendications 1 à 5, caractérisé en ce que la butée (26) prévue sur le contact correspondant (32) pour la broche de manoeuvre (24) comporte un amortisseur (28) pour l'absorption de l'énergie cinétique de ladite broche (24).

7. Disjoncteur haute tension selon une quelconque des revendications 1 à 6, caractérisé en ce que la face frontale de la broche de manoeuvre (24) est convexe et la partie en regard du contact correspondant (32) est concave.

8. Disjoncteur haute tension selon revendication 7, caractérisé en ce que le rayon de la face frontale de la broche de manoeuvre (24) est légèrement inférieur à celui de la partie en regard du contact correspondant (32).

9. Disjoncteur haute tension selon une quelconque des revendications 1 à 8, caractérisé en ce que le dispositif de verrouillage comporte au moins un élément de verrouillage (82), disposé sur la pièce (116) de la broche de manoeuvre, en regard du levier d'entraînement et réalisée sous forme d'un tube, avec mobilité radiale et sécurité de forme axiale ; la pièce (96) de la broche de manoeuvre en regard du contact correspondant (98) et réalisée sous forme d'un tube comporte un élément d'encliquetage (100) derrière lequel l'élément de verrouillage (92) s'engage dans l'état verrouillé ; et l'élément de verrouillage (92) comporte un premier talon (112), interagissant avec l'élément d'encliquetage (100) sous forme d'une butée limitant le mouvement de la pièce (96) de la broche de manoeuvre dans la position déverrouillée, et un second talon (114), interagissant comme entraîneur avec l'élément d'encliquetage (100) dans la position verrouillée.

10. Disjoncteur haute tension selon revendication 9, caractérisé par le montage télescopique sur un tube (94) de la pièce (96) de la broche de manoeuvre en regard du contact correspondant (98) et réalisée sous forme d'un tube.

11. Disjoncteur haute tension selon une des revendications 9 ou 10, caractérisé par plusieurs éléments de verrouillage (92) formant des segments d'une structure essentiellement tubulaire, à fentes longitudinales.

12. Disjoncteur haute tension selon une quelconque des revendications 9 à 11, caractérisé par une rampe (18) disposée sur la trajectoire de l'élément d'encliquetage (100), entre les talons (112, 114) de l'élément de verrouillage (92), de façon que l'élément d'encliquetage (100) déplace l'élément de verrouillage (92) radialement vers l'extérieur.

13. Disjoncteur haute tension selon une quelconque des revendications 10 à 12, caractérisé en ce que la pièce (116) de la broche de manoeuvre réalisée sous forme d'un tube présente un bourrelet annulaire (120), sur lequel les éléments de verrouillage (92) comportant un évidement (122) de forme appropriée sont disposés avec mobilité radiale mais sécurité de forme axiale.

14. Disjoncteur haute tension selon revendication 13, caractérisé en ce que l'évidement (122) est adjacent au second talon (114).

15. Disjoncteur haute tension selon une quelconque des revendications 9 à 14, caractérisé par une prétension élastique radiale des éléments de verrouillage (92).

16. Disjoncteur hautetensionselon revendication 15, caractérisé par un ressort toroïdal (124), logé dans des évidements (126) des éléments de verrouillage (92) pour produire la prétension.

17. Disjoncteur haute tension selon une quelconque des revendications 9 à 16, caractérisé en ce que les éléments de verrouillage (92) présentent une rampe additionnelle (128) dont la trajectoire passe par une butée (130), qui déplace les éléments de verrouillage (92) radialement à partir de leur position de verrouillage.

18. Disjoncteur haute tension selon une quelconque des revendications 9 à 17, caractérisé en ce que l'extrémité des éléments de verrouillage (92) en regard du contact correspondant (98) présente une gorge (132) dans laquelle est logé un anneau d'acier (134) qui les réunit.

19. Disjoncteur haute tension selon une quelconque des revendications 9 à 18, caractérisé en ce qu'un élément de commande (136) est disposé le long de la trajectoire des éléments de verrouillage (92) et comporte une came (138) dont la forme, à l'aide de rampes (138a, 138b) par exemple, permet un mouvement radial des éléments de verrouillage (92) uniquement dans certaines positions souhaitées.

20. Disjoncteur haute tension selon revendication 19, caractérisé par une réalisation annulaire de l'élément de commande (136).

21. Disjoncteur haute tension selon une quelconque des revendications 17 à 20, caractérisé en ce que la butée (130) entoure annulairement la pièce (116) de la broche de manoeuvre, réalisée sous forme d'un tube et affectée au levier d'entraînement.
